# EUROPÄISCHE PATENTSCHRIFT

(11) **EP 2 712 701 B1**
(45) Veröffentlichungstag und Bekanntmachung des Hinweises auf die Patenterteilung: **06.05.2015**
(21) Anmeldenummer: 13183383.2
(22) Anmeldetag: 06.09.2013
(51) Int. Cl.: B24B 19/12, B24B 21/16, B24B 21/20

(54) **Verfahren und Vorrichtung zum Bandfinishen von Werkstücken**
Method and device for machining workpieces
Procédé et dispositif destinés à la finition à la bande de pièces à usiner

(30) Priorität: 28.09.2012 DE 102012109264
(43) Veröffentlichungstag der Anmeldung: 02.04.2014
(73) Patentinhaber: Thielenhaus Technologies GmbH, 42285 Wuppertal (DE)
(72) Erfinder: Lenbet, Derya, 51371 Leverkusen (DE); Schmitz, Thomas, 42929 Wermelskirchen (DE)
(74) Vertreter: Albrecht, Rainer Harald

(56) Entgegenhaltungen:
- DE-A1- 3 844 359
- DE-U1- 8 717 353
- DE-U1-202011 003 176

## Beschreibung

Die Erfindung betrifft ein Verfahren zum Bandfinishen von Werkstücken, die während der Finishbearbeitung mit wechselnder Drehrichtung in Rotation versetzt werden.

Bei dem Verfahren, von dem die Erfindung ausgeht, wird ein Finishband von einer Bandrolle abgezogen, um eine drehbar gelagerte Druckrolle geführt und mittels einer Haspel auf eine Leerhülse aufgewickelt. Dabei wirkt ein um die Druckrolle geführter Bandabschnitt des Finishbandes auf das Werkstück und führt mit der Druckrolle oszillierende Bewegungen quer zur Bahnrichtung des Finishbandes aus. Verfahren mit den beschriebenen Merkmalen sowie eine Vorrichtung zur Durchführung des Verfahrens ist aus DE 20 2011 003 176 U1 bekannt.

Das Verfahren kann zur Feinstbearbeitung von Umfangflächen an wellenförmigen bzw. rotationssymmetrischen Werkstücken eingesetzt werden. Dabei wird das Werkstück rotierend angetrieben und der Rotation des Werkstückes eine oszillierende Bewegung der durch das Finishband gebildeten Werkzeugfläche überlagert. Das Finishband wird an der Kontaktstelle mechanisch abgenutzt. Durch einen Bandvorschub wird für die Finishbearbeitung stets eine nicht abgenutzte Werkzeugfläche zur Verfügung gestellt. Im Unterschied zum Bandschleifen läuft das Finishband nicht als Endlosband kontinuierlich um, sondern wird von einer Bandrolle abgezogen und mittels einer Haspel aufgewickelt. Die Rotation des Werkstückes ist üblicherweise der Bewegungsrichtung des Finishbandes entgegengesetzt. Die entgegengesetzte Rotation vergrößert die in der Bearbeitungsstelle auf das Finishband wirkenden Zugspannung und stellt sicher, dass das Finishband fest an der Druckrolle anliegt. Bei der Finishbearbeitung von Nockenflächen und ähnlichen Werkstücken, die bei einer Drehbewegung eine auflaufende und wieder ablaufende Flanke aufweisen, wird die Drehrichtung des Werkstückes während der Finishbearbeitung gewechselt. Bei einer Drehrichtung, die gleichsinnig zur Bahnrichtung des Finishbandes ist, reduziert sich die Zugspannung an der Bearbeitungsstelle und besteht die Gefahr der Bildung einer Lose. Um diesem Effekt entgegenzuwirken, muss die Bremskraft des Abwicklers stark erhöht werden. Die Folge ist ein ruckhafter Lauf des Finishbandes.

Vor diesem Hintergrund liegt der Erfindung die Aufgabe zugrunde, einen gleichmäßigen Bandlauf des Finishbandes über die Druckrolle zu gewährleisten.

Gegenstand der Erfindung und Lösung dieser Aufgabe ist ein Verfahren nach Anspruch 1.

Erfindungsgemäß wird auf die Druckrolle eine Bremskraft ausgeübt, um einen gleichmäßigen Bandlauf des Finishbandes zu gewährleisten, wenn die Drehrichtung des rotierenden Werkstücks während der Finishbearbeitung wechselt. Die an der Druckrolle eingestellte Bremskraft ist dabei zweckmäßig größer als die Reibungskraft, die bei einer zur Bewegungsrichtung des Finishbandes gleichsinnigen Rotationsbewegung des Werkstückes von dem Werkstück auf das Finishband ausgeübt wird.

Vorzugsweise wird mittels einer Bremsvorrichtung eine konstante Bremskraft an einer Druckrolle erzeugt. Es kann eine mechanische Bremsvorrichtung eingesetzt werden.

Es ist vorteilhaft, wenn das Finishband mit einer von einem Antrieb vorgegebenen konstanten Abzugsgeschwindigkeit um die Druckrolle geführt wird und die Drehbewegung der Druckrolle mit der Bewegung des Antriebes kinematisch gekoppelt wird. Zum Antreiben der Haspel kann dabei ein Drehantrieb verwendet werden, der unabhängig von dem Durchmesser der aufgewickelten Bandrolle mit einer konstanten Drehzahl angetrieben wird, wobei die Drehzahl des Drehantriebes so festgelegt ist, dass die der Drehzahl des Drehantriebes entsprechende Aufwickelgeschwindigkeit zumindest der Abzugsgeschwindigkeit des Finishbandes entspricht. Zwischen dem Drehantrieb und der Haspel wird eine Rutschkupplung zum Ausgleich der Differenzgeschwindigkeit zwischen der durch den Drehantrieb vorgegebenen Aufwickelgeschwindigkeit und der Abzugsgeschwindigkeit angeordnet. Alternativ kann die Haspel auch mit einem drehzahlgeregelten Haspelantrieb betrieben werden, der in Abhängigkeit des Rollendurchmessers des auf der Haspel aufgewickelten Finishbandes die Aufwickelgeschwindigkeit an die vorgegebene Abzugsgeschwindigkeit des Finishbandes anpasst.

Bei allen zuvor beschriebenen Ausführungen des erfindungsgemäßen Verfahrens wird auch die Drehbewegung der Bandrolle beim Abziehen des Finishbandes gebremst. Die an der Bandrolle eingestellte Bremskraft ist dabei konstant.

Gegenstand der Erfindung ist auch eine Vorrichtung nach Anspruch 8 zur Durchführung des beschriebenen Verfahrens. Die Vorrichtung sowie vorteilhafte Ausgestaltungen dieser Vorrichtung werden im Folgenden anhand von Ausführungsbespielen erläutert.

Es zeigen schematisch:
- **Fig. 1**: eine Vorrichtung zum Bandfinishen von Werkstücken,
- **Fig. 2**: die Rückseite der in Fig. 1 dargestellten Vorrichtung,
- **Fig. 3**: einen Längsschnitt durch eine Druckrolle der in Fig. 1 dargestellten Vorrichtung,
- **Fig. 4**: eine weitere Ausgestaltung der erfindungsgemäßen Vorrichtung.

Die in den Figuren dargestellte Vorrichtung weist einen Abwickler 1 für eine Bandrolle 2, eine Haspel 3 zum Aufwickeln eines von der Bandrolle 2 abgezogenen Finishbandes 4, einen Drehantrieb 5 für die Haspel 3 sowie eine an eine Oszillationseinrichtung 6 angeschlossene Druckrolle 7 auf. Das Finishband 4 wird von der Bandrolle 2 abgezogen, um die Druckrolle 7 geführt und mittels der Haspel 3 auf eine Leerhülse 8 aufgewickelt. Dabei wirkt ein um die Druckrolle 7 geführter Bandabschnitt des Finishbandes 4 auf das Werkstück und führt mit der Druckrolle 7 oszillierende Bewegungen quer zur Bahnrichtung des Finishbandes 4 aus. Der Abwickler 1, die Haspel 3, der Drehantrieb 5, die Druckrolle 7 und die Oszillationseinrichtung 6 sind an einem Träger 9 angeordnet und bilden eine linear verstellbare Baugruppe. Dabei ist in dem Ausführungsbeispiel die Baugruppe auf einem Zustellschlitten 10 angeordnet, der beispielsweise durch einen Linearantrieb 11, vorzugsweise einen pneumatischen Antrieb, verstellbar ist. Mittels des Linearantriebes 11 kann der Anpressdruck zwischen dem Finishband 4 und der Werkstückfläche eingestellt und variiert werden.

Die Druckrolle 7 ist an einer Oszillationseinrichtung 6 gelagert, die an Blattfedern befestigt ist und kurzhubige Schwingbewegungen quer zur Bahnrichtung des Finishbandes 4 ausführt.

Aus einer vergleichenden Betrachtung der Fig. 2 und 3 geht hervor, dass die Druckrolle 7 eine drehbeweglich gelagerte Hülse 20 mit einer Anlagefläche 21 für das Finishband 4 aufweist und dass im Innern der Hülse 20 eine federbelastete Bremsscheibe 22 zur Erzeugung einer auf die Hülse 20 wirkenden Bremskraft angeordnet ist. Auf einer Achse 23, an welcher die Hülse an Wälzlagern 24 gelagert ist, ist eine Verstelleinrichtung 25 zur Einstellung der auf die Bremsscheibe 22 wirkenden Federkraft angeordnet.

Bei der in den Fig. 1, 2 und 3 dargestellten Vorrichtung wird auf die Druckrolle 7 eine Bremskraft zur Erzeugung einer von der Drehrichtung des Werkstückes unabhängigen Drehbewegung ausgeübt. Die an der Druckrolle 7 eingestellte Bremskraft ist dabei größer als die Reibungskraft, die bei einer zur Bewegung des Finishbandes gleichsinnigen Rotationsbewegung des Werkstückes von dem Werkstück auf das Finishband 4 ausgeübt wird. Die Bremsvorrichtung 12 erzeugt eine konstante Bremskraft und stellt sicher, dass das Finishband 4 mit einer ausreichend großen Zugkraft an der Druckrolle 7 anliegt. Dadurch ist eine gleichförmige Bewegung des Finishbandes ungeachtet der Drehrichtung des bei der Finishbearbeitung rotierenden Werkstückes gewährleistet.

Im Ausführungsbeispiel der Fig. 4 ist zwischen der Druckrolle 7 und der Haspel 3 ein Antrieb 13 zur Erzeugung einer konstanten Abzugsgeschwindigkeit des Finishbandes 4 angeordnet. Der Antrieb 13 weist eine mit konstanter Drehzahl angetriebene und kinematisch mit der Druckrolle 7 gekoppelte Antriebsrolle 14 auf. Die Anordnung bewirkt, dass das Finishband 4 mit einer von dem Antrieb 13 vorgegebenen konstanten Abzugsgeschwindigkeit um die Druckrolle 7 geführt wird. Die Haspel 3 wird so eingestellt, dass die Aufwicklung des Finishbandes 4 bei allen Rollendurchmessern gewährleistet ist. Die Drehzahl des die Haspel antreibenden Drehantriebes 5 wird so festgelegt, dass die der Drehzahl des Drehantriebes entsprechende Aufwickelgeschwindigkeit zumindest der Abzugsgeschwindigkeit des Finishbandes 4 entspricht. Zwischen dem Drehantrieb 5 und der Haspel 3 ist vorzugsweise eine Verbindung mit einer Rutschkupplung zum Ausgleich der Differenzgeschwindigkeit zwischen der durch den Drehantrieb 5 vorgegebenen Aufwickelgeschwindigkeit und der Abzugsgeschwindigkeit angeordnet.

Die Drehbewegung der Bandrolle 2 wird beim Abziehen des Finishbandes 4 ebenfalls gebremst. Dazu wird ein Abwickler 1 mit einer üblichen Bremse verwendet.

## Patentansprüche

1. Verfahren zum Bandfinishen von Werkstücken, die während der Finishbearbeitung mit wechselnder Drehrichtung in Rotation versetzt werden,
wobei ein Finishband (4) von einer Bandrolle (2) abgezogen, um eine drehbar gelagerte Druckrolle (7) geführt und mittels einer Haspel (3) auf eine Leerhülse (8) aufgewickelt wird,
wobei ein um die Druckrolle (7) geführter Bandabschnitt des Finishbandes (4) auf das Werkstück wirkt und mit der Druckrolle (7) oszillierende Bewegungen quer zur Bahnrichtung des Finishbandes (4) ausführt,
**dadurch gekennzeichnet, dass** auf die Druckrolle (7) eine Bremskraft ausgeübt wird, um einen gleichmäßigen Bandlauf des Finishbandes (4) zu gewährleisten, wenn die Drehrichtung des rotierenden Werkstücks während der Finishbearbeitung wechselt.

2. Verfahren nach Anspruch 1, **dadurch gekennzeichnet, dass** die an der Druckrolle (7) eingestellte Bremskraft größer ist als die Reibungskraft, die bei einer zur Bewegung des Finishbandes (4) gleichsinnigen Rotationsbewegung des Werkstückes von dem Werkstück auf das Finishband (4) ausgeübt wird.

3. Verfahren nach Anspruch 1 oder 2, **dadurch gekennzeichnet, dass** mittels einer Bremsvorrichtung (12) eine konstante Bremskraft an der Druckrolle (7) erzeugt wird.

4. Verfahren nach einem der Ansprüche 1 bis 3, **dadurch gekennzeichnet, dass** das Finishband (4) mit einer von einem Antrieb (13) vorgegebenen konstanten Abzugsgeschwindigkeit um die Druckrolle (7) geführt wird und dass die Drehbewegung der Druckrolle (7) mit der Bewegung des Antriebs (13) kinematisch gekoppelt ist.

5. Verfahren nach Anspruch 4, **dadurch gekennzeichnet, dass** zum Antreiben der Haspel (3) ein Drehantrieb (5) verwendet wird, der unabhängig von dem Durchmesser der aufgewickelten Bandrolle mit einer konstanten Drehzahl angetrieben wird, wobei die Drehzahl des Drehantriebes (5) so festgelegt ist, dass die der Drehzahl des Drehantriebes (5) entsprechende Aufwickelgeschwindigkeit zumindest der Abzugsgeschwindigkeit des Finishbandes (4) entspricht und dass zwischen dem Drehantrieb (5) und der Haspel (3) eine Rutschkupplung zum Ausgleich einer Differenzgeschwindigkeit zwischen der durch den Drehantrieb (5) vorgegebenen Aufwickelgeschwindigkeit und der Abzugsgeschwindigkeit angeordnet wird.

6. Verfahren nach einem der Ansprüche 1 bis 4, **dadurch gekennzeichnet, dass** die Haspel (3) von einem drehzahlgeregelten Haspelantrieb angetrieben wird, der in Abhängigkeit des Rollendurchmessers des auf der Haspel (3) aufgewickelten Finishbandes (4) die Aufwickelgeschwindigkeit an die vorgegebene Abzugsgeschwindigkeit des Finishbandes (4) anpasst.

7. Verfahren nach einem der Ansprüche 1 bis 6, **dadurch gekennzeichnet, dass** die Drehbewegung der Bandrolle (2) beim Abziehen des Finishbandes (4) gebremst wird.

8. Vorrichtung zur Durchführung des Verfahrens nach einem der Ansprüche 1 bis 7, mit
einem Abwickler (1) für eine Bandrolle (2),
einer Haspel (3) zum Aufwickeln eines von der Bandrolle (2) abgezogenen Finishbandes (4),
einem Drehantrieb (5) für die Haspel (3) und
einer an eine Oszillationseinrichtung (6) angeschlossenen Druckrolle (7),
wobei das Finishband (4) um die Druckrolle (7) geführt ist und wobei der Abwickler (1), die Haspel (3), der Drehantrieb (5), die Druckrolle (7) und die Oszillationseinrichtung (6) auf einem Träger (9) angeordnet sind und eine linear verstellbare Braugruppe bilden, **dadurch gekenntzeichnet, dass** der Druckrolle (7) eine Bremsvorrichtung (12) zur Erzeugung einer Bremskraft zugeordnet ist, die umgeachtet der Drehrichtung des Werkstückes eine gleichförmige Bewegung des Finishbandes gewährleistet.

9. Vorrichtung nach Anspruch 8, **dadurch gekennzeichnet, dass** die Druckrolle (7) eine drehbeweglich gelagerte Hülse (20) mit einer Anlagefläche (21) für das Finishband (4) aufweist und dass im Innern der Hülse (20) eine federbelastete Bremsscheibe (22) zur Erzeugung einer auf die Hülse (20) wirkenden Bremskraft angeordnet ist.

10. Vorrichtung nach Anspruch 9, **dadurch gekennzeichnet, dass** die Hülse (20) an Wälzlagern (24) auf einer Achse (23) drehbar gelagert ist und daß auf der Achse (23) eine Verstelleinrichtung (25) zur Einstellung der auf die Bremsscheibe (22) wirkenden Federkraft angeordnet ist.

11. Vorrichtung nach einem der Ansprüche 8 bis 10, **dadurch gekennzeichnet, dass** zwischen der Druckrolle (7) und der Haspel (3) ein Antrieb (13) zur Erzeugung einer konstanten Abzugsgeschwindigkeit des Finishbandes (4) angeordnet ist, wobei der Antrieb eine mit konstanter Drehzahl angetriebene und kinematisch mit der Druckrolle (7) gekoppelte Antriebsrolle (14) aufweist.

## Claims

1. A method for belt-finishing workpieces that are set in rotation with alternating rotating direction during the finishing operation,
wherein a finishing belt (4) is unwound from a belt reel (2), guided around a rotatably mounted pressure roller (7) and wound up on an empty core (8) by means of a coiler (3), and
wherein a belt section of the finishing belt (4) extending around the pressure roller (7) acts upon the workpiece and carries out oscillating motions transverse to the longitudinal direction of the finishing belt (4) together with the pressure roller (7),
**characterized in that** a braking force is exerted upon the pressure roller (7) in order to ensure a uniform belt run of the finishing belt (4) when the rotating direction of the rotating workpiece changes during the finishing operation.

2. The method according to claim 1, **characterized in that** the braking force adjusted on the pressure roller (7) is greater than the frictional force exerted upon the finishing belt (4) by the workpiece when the direction of the rotational motion of the workpiece is identical to the moving direction of the finishing belt (4).

3. The method according to claim 1 or 2, **characterized in that** a constant braking force is generated on the pressure roller (7) by means of a braking device (12).

4. The method according to one of claims 1 to 3, **characterized in that** the finishing belt (4) is guided around the pressure roller (7) with a constant unwinding speed that is defined by a drive (13), and **in that** the rotational motion of the pressure roller (7) is kinematically coupled with the motion of the drive (13).

5. The method according to claim 4, **characterized in that** a rotary drive (5) is used for driving the coiler (3), wherein said rotary drive is driven with a constant rotational speed regardless of the diameter of the belt reel being wound up, and wherein the rotational speed of the rotary drive (5) is set in such a way that the wind-up speed corresponding to the rotational speed of the rotary drive (5) at least corresponds to the unwinding speed of the finishing belt (4), and **in that** a slipping clutch is arranged between the rotary drive (5) and the coiler (3) in order to compensate a differential speed between the wind-up speed defined by the rotary drive (5) and the unwinding speed.

6. The method according to one of claims 1 to 4, **characterized in that** the coiler (3) is driven by a speed-controlled coiler drive that adapts the wind-up speed to the predefined unwinding speed of the finishing belt (4) in dependence on the reel diameter of the finishing belt (4) being wound up on the coiler (3).

7. The method according to one of claims 1 to 6, **characterized in that** the rotational motion of the belt reel (2) is decelerated while the finishing belt (4) is unwound.

8. A device for carrying out the method according to one of claims 1 to 7, with
an uncoiler (1) for a belt reel (2),
a coiler (3) for winding up a finishing belt (4) being unwound from the belt reel (2),
a rotary drive (5) for the coiler (3), and
a pressure roller (7) that is connected to an oscillating device (6),
wherein the finishing belt (4) is guided around the pressure roller (7), and wherein the uncoiler (1), the coiler (3), the rotary drive (5), the pressure roller (7) and the oscillating device (6) are arranged on a carrier (9) and form a linearly adjustable assembly, **characterized in that** a braking device (12) is assigned to the pressure roller (7) in order to generate a braking force that ensures a uniform motion of the finishing belt regardless of the rotating direction of the workpiece.

9. The device according to claim 8, **characterized in that** the pressure roller (7) features a rotatably mounted core (20) with a locating face (21) for the finishing belt (4), and that a spring-loaded brake disk (22) is arranged in the interior of the core (20) in order to generate a braking force acting upon the core (20).

10. The device according to claim 9, **characterized in that** the core (20) is rotatably mounted on an axle (23) by means of rolling bearings (24), and **in that** an adjusting device (25) for adjusting the spring force acting upon the brake disk (22) is arranged on the axle (23).

11. The device according to one of claims 8 to 10, **characterized in that** a drive (13) for generating a constant unwinding speed of the finishing belt (4) is arranged between the pressure roller (7) and the coiler (3), wherein the drive features a driving roller (14) that is driven with a constant rotational speed and kinematically coupled to the pressure roller (7).

## Revendications

1. Procédé de finition à la bande de pièces qui sont décalées en rotation avec un sens de rotation variable pendant le traitement de finition,
sachant qu'une bande de finition (4) est délivrée d'un rouleau de bande (2) pour être dirigée autour d'un rouleau de pression (7) rotatif et enroulée au moyen d'une bobineuse (3) sur un manchon vide (8),
sachant qu'un tronçon de bande de la bande de finition (4) dirigé autour d'un rouleau de pression (7) agit sur la pièce et exécute avec le rouleau de pression (7) des oscillations transversales à la trajectoire de la bande de finition (4),
**caractérisé en ce qu'**une force de freinage est exercée sur le rouleau de pression (7) pour garantir un déroulement de bande régulier de la bande de finition (4) lorsque le sens de rotation de la pièce rotative change pendant le traitement de finition.

2. Procédé selon la revendication 1, **caractérisé en ce que** la force de freinage réglée sur le rouleau de pression (7) est supérieure à la force de frottement qui est exercée par la pièce sur la bande de finition (4) lors d'une rotation de la pièce dans le même sens de déplacement que la bande de finition (4).

3. Procédé selon la revendication 1 ou 2, **caractérisé en ce qu'**une force de freinage constante est produite sur le rouleau de pression (7) au moyen d'un dispositif de freinage (12).

4. Procédé selon l'une des revendications 1 à 3, **caractérisé en ce que** la bande de finition (4) est dirigée à une vitesse délivreuse constante prédéfinie par un entraînement (13) autour du rouleau de pression (7) et que la rotation du rouleau de pression (7) est couplée de façon cinématique au mouvement de l'entraînement (13).

5. Procédé selon la revendication 4, **caractérisé en ce que** pour entraîner la bobineuse (3), on emploie un entraînement rotatif (5) qui est entraîné à un nombre de tours constant indépendamment du diamètre du rouleau de bande enroulé, sachant que le nombre de tours de l'entraînement rotatif (5) est ainsi défini que la vitesse d'enroulement correspondant au nombre de tours de l'entraînement rotatif (5) correspond à au moins la vitesse délivreuse de la bande de finition (4) et qu'entre l'entraînement rotatif (5) et la bobineuse (3) est disposé un accouplement à friction pour compenser une vitesse différentielle entre la vitesse d'enroulement prédéfinie par l'entraînement rotatif (5) et la vitesse délivreuse.

6. Procédé selon l'une des revendications 1 à 4, **caractérisé en ce que** la bobineuse (3) est entraînée par un entraînement de bobineuse réglé par un nombre de tours, qui adapte la vitesse d'enroulement à la vitesse délivreuse prédéfinie de la bande de finition (4) en fonction du diamètre de rouleau de la bande de finition (4) enroulée sur la bobineuse (3).

7. Procédé selon l'une des revendications 1 à 6, **caractérisé en ce que** la rotation du rouleau de bande (2) est freinée lorsque la bande de finition (4) est délivrée.

8. Dispositif destiné à exécuter le procédé selon l'une des revendications 1 à 7, comprenant
un dérouleur (1) pour un rouleau de bande (2),
une bobineuse (3) pour enrouler une bande de finition (4) délivrée par le rouleau de bande (2),
un entraînement en rotation (5) pour la bobineuse (3) et
un rouleau de pression (7) raccordé à un dispositif oscillant (6),
sachant que la bande de finition (4) est dirigée autour du rouleau de pression (7) et sachant que l'enrouleur (1), la bobineuse (3), l'entraînement rotatif (5), le rouleau de pression (7) et le dispositif oscillant (6) sont disposés sur un support (9) et forment un groupe de construction pouvant se déplacer de façon linéaire, **caractérisé en ce qu'**au rouleau de pression (7) est attribué un dispositif de freinage (12) pour produire une force de freinage qui garantit un mouvement régulier de la bande de finition quel que soit le sens de rotation de la pièce.

9. Dispositif selon la revendication 8, **caractérisé en ce que** le rouleau de pression (7) présente un manchon disposé rotatif (20) avec une surface d'appui (21) pour la bande de finition (4) et qu'à l'intérieur du manchon (20) est disposé un disque de freinage (22) contraint par ressort pour compléter une force de freinage agissant sur le manchon (20).

10. Dispositif selon la revendication 9, **caractérisé en ce que** le manchon (20) est disposé rotatif sur un axe (23) sur des paliers à rouleau (24) et qu'un dispositif de réglage (25) pour régler la force du ressort agissant sur le disque de freinage (22) est disposé sur l'axe (23).

11. Dispositif selon l'une des revendications 8 à 10, **caractérisé en ce qu'**un entraînement (13) pour produire une vitesse délivreuse constante de la bande de finition (4) est disposé entre le rouleau de pression (7) et la bobineuse (3), sachant que l'entraînement présente un rouleau d'entraînement (14) entraîné avec un nombre de tours constant et couplé de façon cinématique au rouleau de pression (7).
